# EUROPÄISCHE PATENTSCHRIFT

(11) **EP 0 569 824 B1**
(45) Veröffentlichungstag und Bekanntmachung des Hinweises auf die Patenterteilung: **04.12.1996**
(21) Anmeldenummer: 93107223.5
(22) Anmeldetag: 04.05.1993
(51) Int. Cl.: H01J 61/52

(54) **Elektrische Lampe**
Electric lamp
Lampe électrique

(30) Priorität: 11.05.1992 DE 9206314 U
(43) Veröffentlichungstag der Anmeldung: 18.11.1993
(73) Patentinhaber: Patent-Treuhand-Gesellschaft für elektrische Glühlampen mbH, 81543 München (DE)
(72) Erfinder: Seedorf, Ralf, W-1000 Berlin 20 (DE)

(56) Entgegenhaltungen:
- EP-A- 0 455 295
- US-A- 4 290 097
- US-A- 4 405 882
- US-A- 4 695 757
- US-A- 4 967 330

## Beschreibung

Die Erfindung betrifft eine elektrische Lampe gemäß des Oberbegriffs des Schutzanspruchs 1.

Bei derartigen Lampen handelt es sich zum Beispiel um Halogenglühlampen mit einem Quarzglaskolben oder um Hochdruckentladungslampen mit einem Entladungsgefäß aus Quarzglas, bei denen der Lampenkolben bzw. das Entladungsgefäß mittels Metallfolieneinschmelzungen abgedichtet ist. Über diese eingeschmolzenen Metallfolien (Molybdänfolien), mittels derer das Entladungsgefäß gasdicht verschlossen wird, und über damit verschweißte Stromzuführungen werden die Glühwendel bzw. die Elektroden mit elektrischer Energie versorgt.

Während des Lampenbetriebes treten insbesondere bei hochwattigen Halogenglühlampen und bei einseitig gesockelten Hochdruckentladungslampen an den eingeschmolzenen Metallfolien hohe Temperaturen auf, so daß vor allem die Schweißverbindungen zwischen diesen Metallfolien und den aus den Lampenkolben herausragenden Stromzuführungen stark zur Oxidation neigen.

Zum Schutz dieser Lampenteile vor einer Oxidation ist es bei Hochdruckentladungslampen allgemein üblich, das Entladungsgefäß innerhalb eines Hüllkolbens anzuordnen, der entweder evakuiert oder mit einem inerten Gas gefüllt ist.

Für hochbelastete Halogenglühlampen ist beispielsweise in der EP-A 184 867 eine Zwangskühlung der Lampe von außen offenbart, die ebenfalls einen Oxidationsschutz der eingeschmolzenen Metallfolien und der damit verschweißten Stromzuführungsteile gewährleistet. Diese Zwangskühlung besteht im wesentlichen aus einer wärmeableitenden Stahlwolle, die die Metallfolieneinschmelzungen umgibt.

Die oben geschilderten Schutzvorrichtungen haben allerdings den Nachteil, daß sie die Außenabmessungen der Lampen erheblich vergrößern und deshalb deren Einsatzmöglichkeiten einschränken.

Die Patentschrift US 4,20,097 beschreibt eine einseitig gesockelte Hochdrukkentladungslampe mit einem zweiseitig verschlossenen Entladungsgefäß, das in der Symmetrieachse eines parabolischen Reflektors angeordnet ist. Der Reflektorhals und ein Ende des Entladungsgefäßes sind in einer Sockelhülse fixiert, wobei die Sockelhülse und der Reflektorhals das im Sockel verankerte Entladungsgefäßende mit Abstand umschließen, so daß der verbleibende Luftspalt zwischen Entladungsgefäß und Reflektorhals bzw. Sockelkörper eine Kühlung des Entladungsgefäßes und insbesondere des sockelnahen Entladungsgefäßendes durch die umgebende Luft ermöglichen.

Das Patent US 4,967,330 offenbart eine Leuchtdiode, die von einem Hohlzylinder umgeben ist. Die offenen Enden des Hohlzylinders erlauben eine Kühlung der Leuchtdiode und gewährleisten damit eine optimale Betriebstemperatur der Leuchtdiode.

Es ist die Aufgabe der Erfindung, eine elektrische Lampe mit einem verbesserten Oxidationsschutz für deren Stromzuführungen und die eingeschmolzenen Metallfolien bereitzustellen.

Diese Aufgabe wird erfindungsgemäß durch die kennzeichnenden Merkmale des Schutzanspruchs 1 gelöst.

Durch die erfindungsgemäße Kühlvorrichtung kann die Temperatur an den Lampenenden in unmittelbarer Umgebung der aus ihnen herausragenden Metallstifte so weit verringert werden, daß keine nennenswerte Oxidation an den Stromzuführungsteilen der Lampe auftritt. Außerdem werden bei der erfindungsgemäßen Kühlvorrichtung nur die Lampenkolbenenden gekühlt, so daß die innerhalb des Lampenkolbens ablaufenden Prozesse, wie z.B. der Halogenkreisprozeß oder die Füllungszusammensetzung in der Gasentladung nicht beeinträchtigt werden. Ferner ermöglicht die erfindungsgemäße Kühlvorrichtung eine kompakte Bauweise bei den Lampen, da sie die Außenabmessungen der Lampen nicht verändert und auf einen Hüllkolben verzichtet werden kann.

Als besonders vorteilhaft hat es sich erwiesen, die Lampenenden im Bereich der aus ihnen herausragenden Metallstifte mit einem Glaslot zu versiegeln, wodurch der Oxidationsschutz für die eingeschmolzenen Metallfolien und besonders auch für die Schweißstellen zwischen diesen Metallfolien und den aus den Lampenkolben herausragenden Metallstiften weiter verbessert wird.

Die Erfindung wird nachstehend anhand dreier bevorzugter Ausführungsbeispiele näher erläutert.

Es zeigen:
- Figur 1: eine schematische Darstellung einer erfindungsgemäßen einseitig gesockelten Hochdruckentladungslampe entsprechend einem ersten Ausführungsbeispiel
- Figur 2: eine schematische Darstellung einer erfindungsgemäßen einseitig gesockelten Hochdruckentladungslampe nach einem zweiten Ausführungsbeispiel
- Figur 3: eine schematische Darstellung einer erfindungsgemäßen einseitig gesockelten Hochdruckentladungslampe nach einem dritten Ausführungsbeispiel.

In Figur 1 ist schematisch eine einseitig gesockelte Hochdruckentladungslampe dargestellt. Sie besitzt ein Entladungsgefäß 1 aus Quarzglas mit zwei diametral angeordneten Enden 1a, 1b, in denen jeweils eine Molybdänfolie 2a, 2b gasdicht eingeschmolzen ist. Mit den Molybdänfolien 2a, 2b sind jeweils eine in den Entladungsraum 1c hineinreichende Wolframelektrode 3a, 3b und jeweils ein aus dem Entladungsgefäß 1a, 1b herausragender Metallstift 4a, 4b, der aus Molybdän besteht, verschweißt. Das Entladungsgefäß 1 ist mit seinem Ende 1a in einem G 22-Sockel 5 aus Keramik fixiert. Der Sockel 5 besitzt zwei metallische Kontaktstifte 6a, 6b zur elektrischen Spannungsversorgung der Lampe.

Jeder Kontaktstift 6a, 6b ist jeweils über eine hohle, rohrartig ausgebildete Stromzuführung 7a, 7b elektrisch leitend mit jeweils einem der aus dem Entladungsgefäß herausragenden Molybdänstifte 4a, 4b verbunden.

Die rohrartigen Stromzuführungen 7a, 7b sind dabei jeweils mit dem entsprechenden Molybdänstift 4a, 4b verschweißt und mittels Durchführungen im Sockel 5 zu den Kontaktstiften 6a, 6b geführt. Die Kontaktstifte 6a, 6b weisen paßgerechte Aufnahmen auf, in die jeweils ein Ende der entsprechenden Stromzuführung 7a, 7b eingefügt und mit dem Kontaktstift 6a, 6b verschweißt oder verlötet ist.

Zur Kühlung der Lampenenden 1a, 1b besitzt der Lampensockel 5 zwei seitlich angeordnete Kühlgasanschlüsse 8a, 8b, die jeweils mit einer der hohlen Stromzuführungen 7a bzw. 7b verbunden sind.

Die rohrartigen Stromzuführungen 7a, 7b bestehen aus Nickel und haben bei einer 1200 W-Hochdruckentladungslampe einen Außendurchmesser von ca. 3 mm und eine Wandstärke von ungefähr 0,5 mm. Außerdem sind die Enden dieser Stromzuführungen 7a, 7b, die mit den Molybdänstiften 4a, 4b verschweißt sind, derart geformt, daß der Kühlgasstrom auf die Lampenkolbenenden 1a, 1b gelenkt wird.
Im Lampensockel 5 ist auch eine Lüftungsöffnung 9 vorgesehen, damit der Kühlgasstrom aus der rohrartigen Stromzuführung 7a entweichen kann.
Das Kühlgas, vorzugsweise Luft oder Stickstoff, wird mittels eines Gebläses (nicht abgebildet) durch die Anschlüsse 8a, 8b und die hohlen Stromzuführungen 7a, 7b geblasen und auf die Lampenkolbenenden la, 1b gelenkt.

Figur 2 zeigt eine schematische Darstellung einer einseitig gesockelten Hochdruckentladungslampe gemäß eines zweiten Ausführungsbeispiels. Dieses zweite Ausführungsbeispiel unterscheidet sich vom oben beschriebenen ersten Ausführungsbeispiel nur dadurch, daß die Enden 1a, 1b des Entladungsgefäßes im Bereich der aus ihnen herausragenden Molybdänstifte 4a, 4b mit Hilfe eines Glaslotes 10 versiegelt sind. In allen anderen Details stimmen die beiden Ausführungsbeispiele überein. Das Glaslot 10 bietet den besonders gefährdeten Schweißstellen zwischen den Molybdänfolien 2a, 2b und den Molybdänstiften 4a, 4b einen zusätzlichen Oxidationsschutz.

Die Figur 3 zeigt eine schematische Darstellung einer erfindungsgemäßen einseitig gesockelten Hochdruckentladungslampe entsprechend eines dritten Ausführungsbeispiels.
Es unterscheidet sich vom ersten Ausführungsbeispiel nur im Bereich des Lampensockels 5' .
Der Lampensockel 5' besitzt hier keine seitlich angeordneten Kühlgasanschlüsse wie im ersten Ausführungsbeispiel. Das Kühlgas wird hier über die elektrischen Kontaktstifte 6a', 6b', die aus dem Lampensockel 5' herausragen, den rohrartigen Stromzuführungen 7a', 7b' zugeführt. Dazu sind die Kontaktstifte 6a', 6b', in welche die rohrartigen Stromzuführungen 7a', 7b' einmünden, ebenfalls rohrartig ausgebildet.

Die elektrischen Kontaktstifte 6a', 6b' dienen also sowohl zur Stromversorgung wie auch zur Kühlgaszufuhr für die Hochdruckentladungslampe. Bei dem verwendeten Kühlgas handelt es sich vorzugsweise um Luft oder um ein inertes Gas, wie z.B. Stickstoff, das mittels eines Gebläses (nicht abgebildet) über die Lampenfassung (nicht abgebildet) der Lampe zugeführt wird. In allen anderen Details stimmen das dritte und das erste Ausführungsbeispiel überein.

Die Erfindung beschränkt sich nicht auf die hier angegebenen Ausführungsbeispiele. Sie kann beispielsweise auch auf thermisch hochbelastete, einseitig gesockelte Halogenglühlampen angewandt werden. Ferner läßt sich die Erfindung mit geringfügigen Anpassungen auch für thermisch stark belastete, zweiseitig gesockelte elektrische Lampen (Hochdruckentladungslampen, Halogenglühlampen) verwenden.

Insbesondere können die rohrartigen Stromzuführungen auch aus einem anderen wärmebeständigen Metall, z.B. aus Edelstahl, bestehen. Die Abmessungen dieser Stromzuführungen sind nicht sehr kritisch. So kann ihr Aussendurchmesser zwischen ca. 2 - 4 mm betragen und ihre Wandstärke zwischen 0,4 und 1,0 mm liegen.

## Patentansprüche

1. Elektrische Lampe mit einem lichtdurchlässigen Lampenkolben (1), der zwei Enden (1a, 1b) aufweist, die mittels einer oder mehrerer im Lampenkolbenmaterial eingeschmolzener Metallfolien (2a, 2b) abgedichtet sind, wobei die Metallfolien (2a, 2b) mit aus den Lampenkolbenenden (1a, 1b) herausragenden Metallstiften (4a, 4b) elektrisch leitend verbunden sind,
dadurch gekennzeichnet, daß die Metallstifte (4a, 4b) elektrisch leitend mit rohrartig ausgebildeten Stromzuführungen (7a, 7b; 7a', 7b') verbunden sind, durch die im Betriebszustand der Lampe ein Kühlgasstrom auf die Lampenkolbenenden (1a, 1b) mit den eingeschmolzenen Metallfolien (2a, 2b) gelenkt wird.

2. Elektrische Lampe nach Anspruch 1, dadurch gekennzeichnet, daß die Lampenkolbenenden (1a, 1b) im Bereich der aus ihnen herausragenden Metallstifte (4a, 4b) mittels eines Glaslotes (10) versiegelt sind.

3. Elektrische Lampe nach Anspruch 1, dadurch gekennzeichnet, daß die Lampe einen Sockel (5;5') mit elektrischen Anschlüssen (6a, 6b; 6a', 6b') für eine elektrische Spannungsquelle und mit Durchführungen für die rohrartigen Stromzuführungen (7a, 7b; 7a', 7b') besitzt, wobei die rohrartigen Stromzuführungen (7a, 7b;7a', 7b') jeweils mit mindestens einem dieser elektrischen Anschlüsse (6a, 6b;6a', 6b') elektrisch leitend verbunden sind.

4. Elektrische Lampe nach Anspruch 1, dadurch gekennzeichnet, daß der Sockel (5;5') Kühlgasanschlüsse (6a', 6b';8a, 8b) zur Durchleitung eines Kühlgasstromes durch die rohrartigen Stromzuführungen (7a, 7b; 7a',7b') besitzt.

5. Elektrische Lampe nach den Ansprüchen 1, 3 und 4, dadurch gekennzeichnet, daß die elektrischen Anschlüsse (6a', 6b') als hohle Kontaktstifte ausgebildet sind, in welche die rohrartigen Stromzuführungen (7a',7b') einmünden, wobei diese hohlen Kontaktstifte (6a', 6b') auch als Kühlgasanschlüsse dienen.

6. Elektrische Lampe nach Anspruch 1, dadurch gekennzeichnet, daß die Lampe eine einseitig gesockelte kompakte Hochdruckentladungslampe mit einem zweiseitig verschlossenen Entladungsgefäß (1) ohne Außenkolben ist.

## Claims

1. Electric lamp having a transparent lamp bulb (1) which has two ends (1a, 1b) which are sealed off by means of one or more foils (2a, 2b) melted into the lamp bulb material, the foils (2a, 2b) being electrically conductively connected to metal pins (4a, 4b) which protrude out of the lamp bulb ends (1a, 1b), characterized in that the metal pins (4a, 4b) are electrically conductively connected to tubularly designed supply conductors (7a, 7b; 7a', 7b') through which, when the lamp is in the operating state, a stream of cooling gas is directed onto the lamp bulb ends (1a, 1b) with the melted-in foils (2a, 2b).

2. Electric lamp according to Claim 1, characterized in that the lamp bulb ends (1a, 1b) are sealed using a solder glass (10) in the vicinity of the metal pins (4a, 4b) which protrude out of them.

3. Electric lamp according to Claim 1, characterized in that the lamp has a base (5; 5') with electrical connections (6a, 6b; 6a', 6b') for an electrical voltage source and with feed-throughs for the tubular supply conductors (7a, 7b; 7a', 7b'), the tubular supply conductors (7a, 7b; 7a', 7b') each being electrically conductively connected to at least one of these electrical connections (6a, 6b; 6a', 6b').

4. Electric lamp according to Claim 1, characterized in that the base (5; 5') has cooling-gas connections (6a', 6b'; 8a, 8b) for feeding a stream of cooling gas through the tubular supply conductors (7a, 7b; 7a', 7b').

5. Electric lamp according to Claims 1, 3 and 4, characterized in that the electrical connections (6a', 6b') are designed as hollow contact pins into which the tubular supply conductors (7a', 7b') open, these hollow contact pins (6a', 6b') also serving as cooling gas connections.

6. Electric lamp according to Claim 1, characterized in that the lamp is a single-base compact high-pressure discharge lamp with a discharge vessel (1) closed at both ends, without an outer bulb.

## Revendications

1. Lampe électrique comportant une ampoule (1) de lampe transparente, qui comporte deux extrémités (1a,1b) qui sont rendues étanches au moyen d'un ou de plusieurs rubans (2a,2b) métalliques scellés dans le matériau de l'ampoule, les rubans (2a,2b) métalliques étant reliés de manière conductrice de l'électricité à des broches (4a,4b) métalliques qui sortent des extrémités (1a, 1b) de l'ampoule, caractérisée en ce que
les broches (4a,4b) métalliques sont reliées de manière conductrice de l'électricité à des entrées (7a,7b;7a',7b') de courant tubulaires, par lesquelles, lorsque la lampe est en fonctionnement, un courant de gaz de refroidissement est dirigé sur les extrémités (1a,1b) d'ampoule ayant les rubans (2a,2b) métalliques scellés.

2. Lampe électrique suivant la revendication 1, caractérisée en ce que les extrémités (la,lb) d'ampoule sont scellées dans la région des broches (4a,4b) métalliques qui en sortent au moyen d'un apport de brasure (10) pour du verre.

3. Lampe électrique suivant la revendication 1, caractérisée en ce que la lampe est constituée d'un culot (5;5') comportant des bornes (6a,6b; 6a',6b') électriques pour une source de tension électrique et des traversées pour les entrées (7a,7b; 7a',7b') de courant tubulaires, les entrées (7a,7b;7a',7b') de courant tubulaires étant reliées chacune, de manière conductrice de l'électricité, à au moins l'une des bornes (6a,6b;6a',6b') électriques.

4. Lampe électrique suivant la revendication 1, caractérisée en ce que le culot (5;5') est constitué de raccords (6a',6b';8a,8b) de gaz de refroidissement pour l'amenée d'un courant gazeux de refroidissement pour les entrées (7a,7b; 7a',7b') de courant tubulaires.

5. Lampe électrique suivant les revendications 1,3 et 4, caractérisée en ce que les bornes (6a',6b') électriques sont conformées en broches de contact creuses, dans lesquelles débouchent les entrées (7a',7b') de courant tubulaires, ces broches (6a',6b') de contact creuses servant également de raccords de gaz de refroidissement.

6. Lampe électrique suivant la revendication 1, caractérisée en ce que la lampe est une lampe à décharge à haute pression compacte ayant un culot d'un seul côté, et comportant une enceinte de décharge (1) fermée des deux côtés sans ampoule extérieure.
